# EUROPÄISCHE PATENTSCHRIFT

(11) **EP 0 652 325 B1**
(45) Veröffentlichungstag und Bekanntmachung des Hinweises auf die Patenterteilung: **19.05.1999**
(21) Anmeldenummer: 94890158.2
(22) Anmeldetag: 30.09.1994
(51) Int. Cl.: E01B 27/17, E01B 35/04, E01B 33/06

(54) **Gleisbaumaschine zur Korrektur der Gleislage**
Railroad maintenance machine for correcting the position of the track
Machine de construction pour voies ferrées corrigant la position de la voie

(30) Priorität: 05.11.1993 AT 2246/93
(43) Veröffentlichungstag der Anmeldung: 10.05.1995
(73) Patentinhaber: Franz Plasser Bahnbaumaschinen- Industriegesellschaft m.b.H., 1010 Wien (AT)
(72) Erfinder: Theurer, Josef, A-1010 Wien (AT); Böck, Gernot, A-4082 Aschach/Donau (AT)

(56) Entgegenhaltungen:
- DE-A- 1 808 281
- US-A- 4 655 142

## Beschreibung

Die Erfindung betrifft eine Gleisbaumaschine zur Korrektur der Gleislage mit einem auf Schienenfahrwerken abgestützten, Richtantriebe zur seitlichen Gleislagekorrektur aufweisenden Maschinenrahmen und auf einem Gleis abrollbaren Meßwagen, die mit dem als Referenzbasis dienenden Maschinenrahmen sowie mit Meßwertgebern ein Bezugsystem zur Erfassung der Gleis-lst-Lage bilden.

Durch die AT 394 742 ist bereits eine Gleisstopfmaschine zur Korrektur der Gleislage bekannt, wobei der endseitig jeweils auf Schienenfahrwerken abgestützte Maschinenrahmen als Referenzbasis eines maschineneigenen Bezugsystems zur Ermittlung der Geislagefehler dient.

Außerdem ist noch durch die US 5 113 767 ein Gleisstabilisator mit zwei zwischen Schienenfahrwerken angeordneten Stabilisationsaggregaten bekannt. Zur Ermittlung der Höhen- und Seitenlagefehler eines Gleises ist ein maschineneigenes Bezugsystem vorgesehen, das sich im wesentlichen aus in Maschinenlängsrichtung voneinander distanziert angeordneten und auf dem Gleis abrollbaren Meßwagen sowie einer Richt- und Nivelliersehne zusammensetzt. In einer alternativen Ausführung kann jedoch die Referenzbasis des Richtbezugsystems auch durch den Maschinenrahmen des Gleisstabilisators gebildet sein.

Durch die US 5 172 637 ist ein weiterer Gleisstabilisator beschrieben, dessen Bezugsystem im Bereich eines vorderen und mittleren Meßwagens jeweils ein Querpendel zur Erfassung der Gleisquerlage aufweist. Damit besteht die Möglichkeit, in Verbindung mit einer Wegmeßeinrichtung die im Bereich des vorderen Meßwagens eruierte Gleisquerlage zu erfassen und zeitversetzt als Referenzbasis für den im Arbeitsbereich des Gleises befindlichen zweiten Meßwagen zur Verfügung zu stellen, um trotz der Gleisabsenkung durch die Stabilisationsaggregate die zuvor ermittelte Gleisquerlage zu erhalten.

Schließlich ist auch noch durch die US 4 655 142 eine Gleisstopfmaschine bekannt, deren Nivellier- und Richtsehnen aufweisendes Bezugsystem sowohl am vorderen als auch hinteren Meßwagen jeweils ein Querpendel zur Erfassung der Gleis-Querlage aufweist. Mit diesem hinteren, zweiten Querpendel besteht die Möglichkeit, eventuell vorhandene Gleislage-Restfehler festzustellen und durch entsprechende Gegensteuerung der Gleishebeeinrichtungen weitgehend zu eliminieren.

Die Aufgabe der vorliegenden Erfindung liegt nun in der Schaffung einer Gleisbaumaschine der gattungsgemäßen Art, deren Bezugsystem unter Verwendung des Maschinenrahmens als Referenzbasis eine verbesserte Genauigkeit aufweist.

Erfindungsgemäß wird diese Aufgabe mit einer gattungsgemäßen Gleisbaumaschine derart gelöst, daß dem bezüglich der Arbeitsrichtung am vorderen und am hinteren Ende des Bezugsystems gelegenen Meßwagen jeweils eine Querneigungs-Meßeinrichtung zugeordnet und ein Druckgeber zur Erfassung der Richtkräfte der Richtantriebe vorgesehen ist. Mit dieser Merkmalskombination sind durch den Einsatz des Maschinenrahmens als Referenzbasis bedingte konstruktive Ungenauigkeiten mit relativ geringem konstruktivem Aufwand zur Gänze eliminierbar, so daß mit der Erfindung ein vereinfachtes und genaues Bezugsystem zur Ermittlung der Seitenlagefehler eines Gleises zur Verfügung steht. Die Vereinfachung ist vor allem darin zu sehen, daß unter Einsparung der gegebenenfalls Querbewegungen von Arbeitsaggregaten behindernden Richtsehne ein bereits vorhandener und sehr stabiler Maschinenteil, nämlich der Maschinenrahmen, als Referenzbasis genützt wird. Durch den Einsatz der Querneigungs-Meßeinrichtungen sind im Bereich eines Übergangsbogens eines Gleises auftretende Ungenauigkeiten restlos kompensierbar. Parallel dazu sind mit Hilfe des Druckgebers bei sehr hohen Richtkräften gegebenenfalls auftretende und das Meßergebnis verfälschende Durchbiegungen des Maschinenrahmens ebenfalls zur Gänze kompensierbar, so daß selbst in derartigen Extremsituationen mit einer hohen Genauigkeit des Bezugsystems gerechnet werden kann.

Durch die Weiterbildung gemäß Anspruch 2 ist eine sehr praktikable Einsatzmöglichkeit gewährleistet, bei der jedweder Ungenauigkeltsfaktor zuverlässig ausgeschlossen ist.

Die Ausführung gemäß Anspruch 3 ist konstruktiv sehr einfach und stellt außerdem genaueste Meßergebnisse sicher.

Mit der Lösung nach den Merkmalen gemäß Anspruch 4 bleiben Schwankungen des Maschinenrahmens ohne Einfluß auf die Genauigkeit des Meßergebnisses.

Die Anordnung zweier Einrichtungen zur Messung der Querneigung hat den besonderen Vorteil, daß damit durch eine Verwindung des Maschinenrahmens bedingte Meßfehler kompensierbar sind.

Schließlich sind mit den Verfahrensschritten nach den Ansprüchen 6 und 7 konstruktionsbedingte und die Genauigkeit beeinflussende Probleme beim Einsatz eines Maschinenrahmens als Referenzbasis eines Bezugsystems zur Gleislagekorrektur zufriedenstellend gelöst.

Im folgenden wird die Erfindung anhand in der Zeichnung dargestellter Ausführungsbeispiele näher beschrieben.

Es zeigen:
Fig. 1 die Seitenansicht einer erfindungsgemäßen, als Gleisstopfmaschine ausgebildeten Gleisbaumaschine,
Fig. 2, 3 und 4 jeweils einen vergrößerten Querschnitt durch die Stopfmaschine gemäß Fig. 1 (s. Schnittlinien II, III und IV) im Bereich eines Meßwagens,
Fig. 5 eine schematisierte Draufsicht auf ein aus Maschinenrahmen, Meßwertgeber und Meßwagen gebildetes Bezugsystem zur seitlichen Gleislagekorrektur, und
Fig. 6 ein vereinfachtes Schaltbild.

Die in Fig. 1 dargestellte Gleisbaumaschine 1 ist als Gleisstopf-Richt- und Nivelliermaschine ausgebildet und weist einen, mit zwei Schienenfahrwerken 2,3 auf dem aus Schienen 4,5 und Schwellen 6 bestehenden Gleis verfahrbaren Maschinenrahmen 7 auf. Die Arbeitsrichtung der Maschine 1 ist durch einen Pfeil 8 veranschaulicht. Im vorderen Bereich des Maschinenrahmens 7 sind die Antriebs- und Energieversorgungseinrichtungen 9 sowie der auf das vordere Fahrwerk 2 wirksame Fahrantrieb 10 der Maschine angeordnet.

Die Maschine 1 ist mit einem Gleisricht- und Hebeaggregat 11 ausgestattet, welches mit dem Maschinenrahmen 7 über einen hydraulischen Hebeantrieb 12 höhenverstellbar sowie über einen hydraulischen Richtantrieb 13 der Seite nach verstellbar, jeweils gelenkig verbunden ist. Das Vorderende des Gleisricht- und Hebeaggregates 11 ist weiters an einer Konsole 14 des Maschinenrahmens 7 angelenkt. Als Gleiskorrekturwerkzeuge sind am Gleisricht- und Hebeaggregat 11 je Schiene 4,5 zwei Spurkranz-Richtrollen 15 sowie vier Heberollen 16 angeordnet, welche zum rollenzangenartigen Angriff an der Außen- und Innenseite des Schienenkopfes bezüglich der Schiene 4 bzw. 5 einander paarweise gegenüberliegend angeordnet sind. Die Maschine 1 ist weiters je Schiene mit einem, rein schematisch dargestellten und mit dem Maschinenrahmen 7 über einen Hydraulik-Höhenverstellantrieb 17 heb- und senkbar verbundenen Stopfaggregat 18 ausgestattet. Am hinteren Ende des Maschinenrahmens 7 befindet sich eine Bedienerkabine 19, welche eine den Gleiskorrekturwerkzeugen zugeordnete Steuereinrichtung 20 enthält.

Die Maschine 1 besitzt zur Ermittlung der Gleis-Höhenlage ein übliches Nivellier-Bezugsystem 21, welches je Schiene 4,5 eine von einem Spanndraht gebildete Nivellier-Bezugsgerade 22 umfaßt, deren vorderes bzw. hinteres Ende jeweils über eine Stange 23 mit einem am unkorrigierten bzw. korrigierten Gleis geführten Meßwagen 24 bzw. 26 verbunden ist. Ein weiterer, am Gleis geführter Meßwagen 25 ist zwischen dem Gleisricht- und Hebeaggregat 11 und dem Stopfaggregat 18 angeordnet. Mit diesem Meßwagen 25 ist je Schiene ein Meßwertgeber 27 verbunden, welcher mittels seines gabelförmigen Fühlerarmes in bekannter Weise mit der betreffenden Nivellier-Bezugsgeraden 22 zusammenwirkt. Der vom Meßwertgeber 27 gelieferte Meßwert, welcher die Höhendifferenz der Gleislage im Bereich des Meßwagens 25 zu der das Soll-Gleisniveau verkörpernden Nivellier-Bezugsgeraden 22 angibt, wird zur mittel- bzw. unmittelbaren Betätigung des Hebeantriebes 12 herangezogen, welcher das Gleis mittels der Heberollen 16 des Gleisricht- und Hebeaggregates 11 bis auf das vorgesehene Soll-Niveau anhebt. Sowohl am vorderen als auch am hinteren Ende des Maschinenrahmens 7 ist eine mit diesem verbundene Einrichtung 28,29 zur Messung der Querneigung vorgesehen.

Insbesondere in Verbindung mit den Fig. 2, 3 und 4 wird ein weiteres Bezugsystem 30 zur seitlichen Gleislagekorrektur beschrieben. Dieses Bezugsystem 30 setzt sich im wesentlichen aus dem als Referenzbasis dienenden Maschinenrahmen 7, den jeweils über Spurkranzrollen 31 auf den Schienen 4,5 abrollbaren Meßwagen 24,25 und 26 und Meßwertgebern 32,33 und 34 zusammen. Jeder über eine entsprechende Verlängerung 40 direkt mit dem Maschinenrahmen 7 verbundene Meßwertgeber 32,33,34 ist als Roll-Potentiometer ausgebildet, dessen Verstellteil mit Hilfe eines Meßgeberseiles 35 um eine vertikale oder horizontale Achse drehbar ist. Jedes Meßgeberseil 35 ist unter Bildung einer Befestigungsstelle 36 direkt mit dem Meßwagen 24,25,26 verbunden. Anstelle dieser Potentiometer kann beispielsweise auch eine berührungslose Meßeinrichtung eingesetzt werden.

Dem vorderen und hinteren Meßwagen 24,26 ist jeweils eine Querneigungs-Meßeinrichtung 37,38 zugeordnet. Sämtliche Meßwagen 24 bis 26 werden in an sich bekannter, nicht näher dargestellter Weise an eine der beiden Schienen 4,5 (Bezugsschiene) angepreßt, um damit das Spurspiel auszuschalten.

Da die Meßgeberseile 35 der Meßwertgeber 32,33 und 34 ca. 420 mm über SOK (Schienenoberkante) liegen, würde im Übergangs- bzw. Rampenbereich eines Gleisbogens infolge der seitlichen Auslenkung der Befestigungsstelle 36 ein Fehler von bis zu 8 mm auftreten. Diese Auslenkungsfehler können eliminiert werden, indem die Querneigung des vorderen und hinteren Meßwagens 24,26 durch die zugeordnete Querneigungs-Meßeinrichtung 37,38 ermittelt und zur Kompensation der Richtanlage herangezogen wird. Beim mittleren Meßwagen 25 kann der Überhöhungs-Sollwert für das Nivellier-Bezugsystem 21 mitverwendet werden.

Sämtliche Befestigungsstellen 36 der Meßgeberseile 35 sind - bezogen auf eine durch die Radaufstandspunkte der Schienenfahrwerke 2,3 gebildete horizontale Bezugsebene 41 - in gleicher Höhe, d.h. in einer zur Bezugsebene parallelen Ebene positioniert. Damit ist sichergestellt, daß alle drei Befestigungsstellen 36 die gleiche seitliche Abweichung erfahren, wenn der Maschinenrahmen 7 einer Querneigung unterliegt. Damit ist auch in diesem Fall ein Meßfehler ausgeschlossen.

Anhand der in Fig. 5 ersichtlichen schematischen Darstellung werden verschiedene mathematische Beziehungen aufgezeigt. Dabei sind - im Unterschied zu der in Fig. 1 bis 4 beschriebenen Ausführung - die Meßwertgeber 32,33 und 34 auf den jeweiligen Meßwagen 24,25,26 angeordnet, während die entsprechenden Meßgeberseile 35 mit dem Maschinenrahmen 7 verbunden sind. Dies hat jedoch auf die Wirkungsweise des erfindungsgemäßen Bezugsystems 30 keinen Einfluß. Die Abstände der jeweiligen Meßwertgeber 32 bis 34 in Maschinenquerrichtung zum Maschinenrahmen 7 bzw. zur Befestigungsstelle 36 sind als Vm (vorderer Meßpunkt), Hm (hinterer Meßpunkt) und Ra (Richt-Abweichung) bezeichnet. L definiert die Distanz des vorderen Meßwagens 24 zum hinteren Meßwagen 26. Mit a bzw. b wird der Abstand des hinteren Meßwagens 26 zum mittleren bzw. des vorderen Meßwagens 24 zum mittleren Meßwagen 25 festgelegt. Daraus ergeben sich folgende Beziehungen:$\text{Maschinenabhängige Systemkonstante K = b/L}$$\text{Meßwertmittel Mm = (Hm - Vm) . K + Vm}$

Für den Fall, daß sich das Bezugsystem 30 auf einem exakt geradlinigen Gleis befindet (für einen Null-Abgleich), liegt folgende Bedingung vor:$\text{[(Hm - Vm) . K + Vm] - Ra ( ≙ Mm) = 0}$

Der zur Durchführung der seitlichen Gleislagekorrektur erforderliche Richtwert (bzw. Verschiebewert) Rw ist durch folgende Gleichung definiert (unter Einbeziehung der Pfeilhöhe h in Gleisbögen):$\text{Rw = h - [(Hm - Vm) . K + Vm] - Ra}$

Ein Verschwenken oder Parallelverschieben des Maschinenrahmens 7 hat keinen Einfluß auf das Ergebnis der Richtwert-Ermittlung, nachdem in einer Grundeinstellung ein Null-Abgleich durchgeführt wurde. Bei diesem Null-Abgleich befinden sich alle Meßwagen 24 bis 26 in einer horizontalen Gleisebene, wobei die Schienen 4,5 eine exakte Gerade bilden. Sämtliche Meßwagen 24-26 sind - in Arbeitsrichtung gesehen - an die rechte Schiene 4 angepreßt; die Richtantriebe 13 sind drucklos gesteuert. Das Gleis ist z.B. einbetoniert und kann daher nicht bewegt werden. Mit einem ersten Justier-Potentiometer wird die Anzeige des Richtwertes auf Null getrimmt. Darauffolgend wird der linke Richtantrieb 13 mit maximaler Richtkraft beaufschlagt. Erfolgt eine Abweichung des Richtwertes infolge einer seitlichen Durchbiegung des Maschinenrahmens 7, dann wird die Anzeige mit einem zweiten Justier-Potentiometer entsprechend auf den Wert Null kompensiert. Zwischen diesen beiden Nulleinstellungen liegende Richtkräfte werden durch die Druckgeber 39 erfaßt und entsprechend linear kompensiert, so daß die Richtwerte unter automatischer Kompensation der von den Richtkräften abhängigen Durchbiegungen des Maschinenrahmens 7 richtig angezeigt werden. Der beschriebene Vorgang ist für den rechten Richtantrieb 13 zu wiederholen. Für den Fall, daß der Maschinenrahmen 7 eine zu geringe Verwindungssteifigkeit aufweist, kann die Verwindung mit den endseitig angeordneten Querneigungs-Meßeinrichtungen 37 bzw. 38 erfaßt und ebenfalls zur Kompensation für die Ermittlung des Richtwertes mit einbezogen werden.

Folgende Vorteile ergeben sich aus dem Einsatz des erfindungsgemäßen Bezugsystems 30 für die seitliche Gleislagekorrektur:
Durch das Fehlen einer Stahl- oder Lichtsehne können die Arbeitswerkzeuge der Maschine 1 nicht beeinflußt werden.
Die bei Weichen-Stopfmaschinen aufwendigen Sehnen-Nachlaufsteuerungen am vorderen und hinteren Meßwagen entfallen.
Die Stopfaggregate können gefahrlos auch über die Gleismitte hinaus querverschoben werden.
Das Bezugsystem 30 kann mit bewährten, herkömmlichen mechanischen und elektrischen Komponenten aufgebaut werden. Einfache Roll-Meßwertgeber genügen zur Meßwerterfassung.
Ein durch den Durchhang der Stahlsehne in Rampen und Gleisbögen bedingter Meßfehler entfällt.

Wie in Fig. 6 ersichtlich, wird in einem Differenzglied 42 die Differenz zwischen dem vorderen und hinteren Meßwertgeber 32,34 gebildet (Hm - Vm). In einem Anpassungsglied 43 erfolgt eine Multiplikation des Differenzwertes mit der Systemkonstante K. In einem weiteren Differenzglied 44, das auch für eine Justierung des Gesamt-Nullwertes eingerichtet ist, erfolgt eine Differenzbildung zu der durch den mittleren Meßwertgeber 33 ermittelten Richt-Abweichung Ra. Parallel dazu wird mit den Querneigungs-Meßeinrichtungen 37,38 bzw. einer weiteren Meßeinrichtung 45 (die dem Nivellier-Bezugsystem 21 zugeordnet ist) die jeweilige Querneigung des zugeordneten Meßwagens 24,25,26 erfaßt. In den nachgeordneten Anpassungsgliedern 46 erfolgt eine entsprechende Beeinflussung des Meßwertes entsprechend der konstruktionsbedingten Seiten-Abweichung der Befestigungsstelle 36 in Abhängigkeit von der Querneigung. In den weiteren Anpassungsgliedern 47,48 erfolgt eine Beeinflussung des Meßwertes gemäß dem konstruktionsbedingten Faktor a/L bzw. b/L. In einem weiteren Differenzglied 49 erfolgt eine Erfassung der Richtkraft (z.B. durch die Druckdifferenz). Die schließlich in einem weiteren Differenzglied 50 summierten und kompensierten Meßwerte werden zur Durchführung der erforderlichen seitlichen Gleislagekorrektur unter Beaufschlagung des jeweiligen Richtantriebes 13 einem hydraulischen Servo-Kreis zugeführt. Parallel dazu erfolgt eine Anzeige des jeweiligen Richtwertes.

Anstelle eines Stopfaggregates 18 ist beispielsweise auch ein bekanntes Stabilisationsaggregat als Einrichtung zur seitlichen Gleislagekorrektur einsetzbar.

## Patentansprüche

1. Gleisbaumaschine zur Korrektur der Gleislage mit einem auf Schienenfahrwerken abgestützten, Richtantriebe (13) zur seitlichen Gleislagekorrektur aufweisenden Maschinenrahmen (7) und auf einem Gleis abrollbaren Meßwagen (24-26), die mit dem als Referenzbasis dienenden Maschinenrahmen (7) sowie mit Meßwertgebern (32,33,34) ein Bezugsystem (30) zur Erfassung der Gleis-lst-Lage bilden, dadurch gekennzeichnet, daß dem bezüglich der Arbeitsrichtung am vorderen und am hinteren Ende des Bezugsystems (30) gelegenen Meßwagen (24,26) jeweils eine Querneigungs-Meßeinrichtung (37,38) zugeordnet und ein Druckgeber (39) zur Erfassung der Richtkräfte der Richtantriebe (13) vorgesehen ist.

2. Maschine nach Anspruch 1, dadurch gekennzeichnet, daß der Druckgeber (39) mit einem Meßwertgeber (33) eines im Bereich des Richtantriebes (13) gelegenen Meßwagens (25) für eine automatische Nullwert-Verstellung in Abhängigkeit von der Richtkraft gekoppelt ist.

3. Maschine nach Anspruch 1 oder 2, dadurch gekennzeichnet, daß jeweils eine vertikale Verlängerung (40) des Maschinenrahmens (7) mit einem als Drehpotentiometer mit einem Meßgeberseil (35) ausgebildeten Meßwertgeber (32-34) verbunden ist, dessen Meßgeberseil (35) unter Bildung einer Befestigungsstelle (36) mit dem jeweiligen Meßwagen (24-26) verbunden ist.

4. Maschine nach Anspruch 3, dadurch gekennzeichnet, daß sämtliche Befestigungsstellen (36) der Meßgeberseile (35) am Meßwagen (24,25,26) - bezogen auf eine durch die Radaufstandspunkte der Schienenfahrwerke (2,3) gebildete horizontale Bezugsebene - in gleicher Höhe positioniert sind.

5. Maschine nach einem der Ansprüche 1 bis 4, dadurch gekennzeichnet, daß sowohl am vorderen als auch am hinteren Ende des Maschinenrahmens (7) eine mit diesem verbundene Einrichtung (28,29) zur Messung der Querneigung vorgesehen ist.

6. Verfahren zum Erfassen seitlicher Gleislagefehler mittels einem Bezugsystem zugeordneter Meßwertgeber einer Gleisbaumaschine nach Anspruch 1, dadurch gekennzeichnet, daß Nulleinstellungen der Meßwertgeber in Abhängigkeit von der Querneigung des Gleises und der Richtkraft zur seitlichen Gleisverschiebung kompensiert werden.

7. Verfahren nach Anspruch 6, dadurch gekennzeichnet, daß die Nulleinstellungen zusätzlich in Abhängigkeit von einer Verwindung des Maschinenrahmens (7) kompensiert werden.

## Claims

1. A track maintenance machine for correcting the track geometry, comprising a machine frame (7) supported on on-track undercarriages and having lining drives (13) for lateral track geometry correction, and measuring trolleys (24-26), designed to roll on a track, which together with the machine frame (7) serving as reference base and measuring sensors (32,33,34) form a reference system (30) to determine the actual position of the track, characterized in that respective lateral inclination measuring devices (37,38) are associated with the measuring trolleys (24,26) located at the front and the rear end of the reference system (30) with respect to the working direction, and a pressure sensor (39) is provided to determine the lining forces of the lining drives (13).

2. A machine according to claim 1, characterized in that the pressure sensor (39) is coupled with a measuring sensor (33) of a measuring trolley (25) situated in the region of the lining drive (13) for automatic zero value adjustment in dependence on the lining force.

3. A machine according to claim 1 or 2, characterized in that a vertical extension (40) of the machine frame (7) is connected in each case to a measuring sensor (32-34), designed as a rotary potentiometer with a measuring sensor cable (35), the measuring sensor cable (35) of the said measuring sensor being connected to the respective measuring trolley (24-26), forming an attachment point (36).

4. A machine according to claim 3, characterized in that all the attachment points (36) of the measuring sensor cables (35) to the measuring trolley (24,25,26) are positioned at the same height - relative to a horizontal reference plane formed by the wheel contact points of the on-track undercarriages (2,3).

5. A machine according to one of claims 1 to 4, characterized in that provided both at the front and at the rear end of the machine frame (7) is a device (28,29), connected to the said machine frame, for measuring the lateral inclination.

6. A method for determining lateral track geometry errors by means of measuring sensors associated with a reference system of a track maintenance machine according to claim 1, characterized in that zero settings of the measuring sensors are compensated in dependence on the lateral inclination of the track and the lining force for lateral track displacement.

7. A method according to claim 6, characterized in that the zero settings are additionally compensated in dependence on twisting of the machine frame (7).

## Revendications

1. Machine de construction de voie pour la correction de la position de la voie avec un châssis de machine (7) prenant appui sur des trains de roulement sur rails, présentant des commandes de dressage (13) pour la correction latérale de la position de la voie, et des wagons de mesure (24-26) pouvant rouler sur une voie, qui forment avec le châssis de machine (7) servant de base de référence ainsi qu'avec des capteurs de mesure (32, 33, 34) un système de référence (30) pour détecter la position réelle de la voie, caractérisée en ce qu'il est associé aux wagons de mesure (24, 26) situé respectivement au sens de travail aux extrémités avant et arrière du système de référence (30) respectivement une installation de mesure d'inclinaison transversale (37, 38) et qu'il est prévu un capteur de pression (39) pour détecter les forces de dressage des commandes de dressage (13).

2. Machine selon la revendication 1, caractérisée en ce que le capteur de pression (39) est accouplé à un capteur de mesure (33) d'un wagon de mesure (25) situé au voisinage de la commande de dressage (13) en vue d'un ajustement automatique de la valeur zéro en fonction de la force de dressage.

3. Machine selon la revendication 1 ou 2, caractérisée en ce que respectivement un prolongement vertical (40) du châssis de machine (7) est relié à un capteur de mesure (32-34) réalisé comme potentiomètre tournant avec un câble de mesure (35), dont le câble de mesure (35), en formant un emplacement de fixation (36), est relié au wagon de mesure respectif (24-26).

4. Machine selon la revendication 3, caractérisée en ce que tous les emplacements de fixation (36) des câbles de mesure (35) sont positionnés au wagon de mesure (24, 25, 26) à la même hauteur, par rapport à un plan de référence horizontal formé par les points d'appui de roue des trains de roulement sur rails (2, 3).

5. Machine selon l'une des revendications 1 à 4, caractérisée en ce qu'il est prévu à la fois à l'extrémité avant et à l'extrémité arrière du châssis de machine (7) une installation (28, 29) reliée à celui-ci pour mesurer l'inclinaison transversale.

6. Procédé pour détecter des défauts latéraux de la position de la voie au moyen d'un capteur de mesure associé à un système de référence d'une machine de construction de voie selon la revendication 1, caractérisé en ce que des réglages à zéro des capteurs de mesure sont compensés en fonction de l'inclinaison transversale de la voie et de la force de dressage pour le déplacement latéral de la voie.

7. Procédé selon la revendication 6, caractérisé en ce que les réglages à zéro sont compensés additionnellement en fonction d'un gauchissement du châssis de machine (7).
